# FASCICULE DE BREVET EUROPEEN

(11) **EP 4 338 180 B1**
(45) Date de publication et mention de la délivrance du brevet: **04.03.2026**
(21) Numéro de dépôt: 22727878.5
(22) Date de dépôt: 05.05.2022
(51) Int. Cl.: H01H 1/22, H01H 73/04

(54) **CONTACT MOBILE CONFIGURÉ POUR ÊTRE INTÉGRÉ DANS UN DISJONCTEUR**
BEWEGLICHER KONTAKT ZUR INTEGRATION IN EINEN SCHUTZSCHALTER
MOVABLE CONTACT CONFIGURED TO BE INTEGRATED INTO A CIRCUIT BREAKER

(30) Priorité: 11.05.2021 FR 2104980
(43) Date de publication de la demande: 20.03.2024
(73) Titulaire: HAGER-ELECTRO SAS, 67210 Obernai (FR)
(72) Inventeur: ELOY, Stéphane, 67810 Holtzheim (FR); KETTERER, Olivier, 67200 Srasbourg (FR); PUH, Nikola, 67120 Duttlenheim (FR)
(74) Mandataire: Ipsilon
(86) Numéro de dépôt international: PCT/EP2022/062213
(87) Numéro de publication internationale: WO 2022/238242

(56) Documents cités:
- EP-A2- 1 298 692
- WO-A1-2017/186061
- DE-C1- 10 132 127
- US-A- 4 709 127
- US-A1- 2008 087 537

## Description

La présente invention se rapporte au domaine des interfaces de contact dans les mécanismes de ruptures à l'intérieur de disjoncteurs et plus particulièrement au domaine des arrangements de ces interfaces de contact.

Un disjoncteur intègre un mécanisme d'actionnement de la rupture électrique en cas de surcharge ou de surtension le long du circuit sur lequel le disjoncteur est positionné. Ce mécanisme fait intervenir une paire d'éléments de contact disposés dans une chambre de coupure qui, en position de connexion l'un contre l'autre, assure une circulation du courant électrique et, en position écartée, stoppe toute continuité électrique entre les deux éléments de contact. Mécaniquement, ces éléments de contact sont réalisés sous la forme, d'une part, d'un contact fixe avec la structure support du disjoncteur et, d'autre part, d'un contact mobile déplaçable par rapport au contact fixe. Les deux contacts, fixe et mobile, portent des surfaces respectives destinées à être en appui l'une contre l'autre pour assurer le passage de courant électrique. Il convient cependant de retenir que la surface du contact mobile en appui contre la surface du contact fixe doit être suffisamment importante pour assurer une optimisation du débit électrique traversé par le mécanisme de rupture du disjoncteur.

Classiquement, la connexion opérée par le contact mobile contre le contact fixe est effectuée au niveau d'une structure en matériau conducteur qui présente une pluralité de doigts disposés parallèlement les uns aux autres, de sorte que la surface de chacun des doigts porte une surface destinée à être en appui contre la surface d'un contact fixe. La publication EP 1298692 propose un exemple de contact mobile réalisé par une pluralité de doigts. A l'inverse d'un contact mobile qui présenterait un doigt unique de largeur similaire au contact fixe, la réalisation d'un contact mobile sous la forme de plusieurs doigts espacés entre eux permet de garantir une surface de contact optimale entre le plan de chacun des doigts mobiles et la surface plane du contact fixe. Le risque d'une inclinaison entre, d'une part, le plan d'un contact mobile formé par un doigt unique et, d'autre part, le plan du contact fixe qui aboutirait à une surface d'appui restreinte par rapport aux surfaces des contacts, fixe et mobile, en présence se trouve alors écarté. Toutefois, un nombre de doigts trop important conduirait à obtenir des surfaces d'appui de chacun des doigts contre la surface du contact fixe qui serait particulièrement réduite, de sorte que sous l'effet de la pression exercée par le contact mobile, l'extrémité de ces doigts serait susceptible de dégrader la qualité de la surface du contact fixe.

Par ailleurs, le contact mobile intègre des éléments de séparation au niveau de ses espaces interdigitaux. Ces éléments correspondent à des pièces indispensables pour maintenir les différents doigts du contact mobile selon des orientations parallèles entre elles et assurer ainsi une répartition optimale des surfaces d'appui des doigts du contact mobile contre la surface du contact fixe. Conjointement, les dimensions de la chambre de coupure qui forme le volume occupé par le contact mobile sont également conditionnées par des contraintes d'encombrement. Ces contraintes imposent alors des valeurs maximales aux longueurs du contact mobile et notamment à la largeur de la surface du contact mobile en appui contre le contact fixe.

Au regard de ces différentes contraintes liées, d'une part, au dimensionnement imposé par la chambre de coupure et à l'encombrement des éléments de séparation et, d'autre part, à l'optimisation du débit électrique qui en déplacement au travers de la surface d'appui entre le contact mobile et le contact fixe, les mécanismes de rupture pour disjoncteurs tertiaires développés jusqu'à présent reposent sur un compromis technique dans lequel les contacts mobiles comprennent, au plus, cinq doigts de largeurs respectives de l'ordre de 6 millimètres, disposés de façon parallèle et maintenus écartés entre eux de plusieurs millimètres par des éléments de séparation. Dans ces conditions, les performances des disjoncteurs existants utilisés dans le cadre d'applications industrielles, sont en mesure d'être traversés par un débit électrique susceptible d'atteindre une valeur d'ICW d'au plus 50 kA tout en supportant une amplitude d'échauffement de l'ordre de 70° Kelvin. Toutefois, ce niveau de performances techniques des mécanismes de rupture électrique de disjoncteur tend à devenir insuffisant au regard des besoins et des conditions de sécurité requises dans le cadre d'applications industrielles.

La présente invention a pour but de pallier ces différents inconvénients en proposant une solution qui permette une amélioration de l'intensité électrique susceptible d'être supportée par un disjoncteur conjointement à une réduction de l'amplitude d'échauffement de ses contacts, tout en répondant aux contraintes de dimensionnement de la chambre de coupure solutionnées par les dispositifs existants.

L'invention a ainsi pour objet un contact mobile tel que détaillé par l'énoncé de la revendication principale 1.

L'invention sera mieux comprise, grâce à la description ci-après, qui se rapporte à différents modes de réalisation préférés, donnés à titre d'exemple non-limitatif, et expliqués avec référence aux dessins schématiques annexés, dans lesquels :
[Fig. 1] représente une illustration schématique d'un exemple d'arrangement d'un contact mobile selon l'invention,
[Fig. 2] représente une illustration schématique selon une vue éclatée d'un exemple d'arrangement d'un contact mobile selon l'invention,
[Fig. 3] représente une illustration schématique d'un exemple de doigt d'un contact mobile selon l'invention intégrant un élément de séparation,
[Fig. 4] représente une illustration schématique d'un exemple d'élément de séparation pour doigt d'un contact mobile selon l'invention.

L'invention concerne un contact mobile 1 configuré pour être intégré dans un disjoncteur en appui contre un contact fixe à proximité d'une chambre de coupure, le contact mobile présentant la forme de plusieurs doigts 2 juxtaposés de façon sensiblement parallèle et alignée entre eux et réunis par une de leurs extrémités 2a à un tronc commun 2b, caractérisé en ce que les espaces interdigitaux 3 séparant les surfaces respectives de deux doigts 2 juxtaposés du contact mobile 1 présentent une largeur d'écartement dont la valeur est égale ou inférieure à 1,3 millimètre.

La construction d'un tel contact mobile 1 selon l'invention intégrant un arrangement de ses différents doigts 2 de sorte que leurs positionnements respectifs rapprochés entre eux autorisent une libération d'espace dans la largeur de la chambre de coupure qui soit suffisante pour permettre la présence d'un doigt 2 supplémentaire par rapport aux contacts mobiles de l'art antérieur existant. La présence d'un doigt 2 supplémentaire permet au contact mobile 1 d'opérer une optimisation de sa surface d'appui contre la surface du contact fixe. Aussi, alors que les contacts mobiles connus de l'art antérieur comprennent cinq doigts 2 d'appui contre la surface du contact fixe, la présence d'un sixième doigt 2 permet, dans le contact mobile de l'invention, d'obtenir un accroissement de la section totale d'échange entre le contact mobile et le contact fixe. Cette solution permet d'obtenir, d'une part, un accroissement de la valeur d'ICW du disjoncteur et, d'autre part, une réduction des échauffements supportées par le disjoncteur sans que le dimensionnement de la chambre de coupure du disjoncteur ne soit impacté.

Selon une variante de construction se rapportant à un exemple particulier du contact mobile selon l'invention, le contact mobile 1 comprend au moins six doigts 2 de contact respectivement associés à au moins un élément de séparation 4 positionné au niveau des espaces interdigitaux 3 séparant deux doigts 2 juxtaposés, l'élément de séparation 4 présentant une résistivité supérieure ou égale à 70×10⁻⁸ Ω.m (Ohms mètres). Selon un exemple de réalisation, l'élément de séparation 4 est réalisé en acier inoxydable. Cet arrangement intégrant un élément de séparation 4 confère une rigidité à la paire de doigts 2 disposés de part et d'autre d'un espace interdigital 3 de façon à limiter le risque de déformation des doigts 2 et restreindre le risque que deux doigts 2 juxtaposés entre en contact dans le cas d'une déformation d'au moins l'un d'entre eux.

Selon un exemple particulier de construction, chacun des six doigts 2 du contact mobile 1 présente une largeur de l'ordre de 6 millimètres avec des séparation par des espaces interdigitaux 3 de l'ordre de 1.2 millimètre. Cette construction permet ainsi le positionnement d'un contact mobile 1 comprenant six doigts 2 à l'intérieur d'une chambre de coupure ayant une largeur de l'ordre de 46 millimètres. Un tel arrangement particulier d'un contact mobile 1 à six doigts 2 correspond ainsi à une réalisation préférée où le nombre de doigts 2 de contact avec de telles dimensions permet d'optimiser la combinaison entre, d'une part, la résistance à l'intensité électrique supportée par le disjoncteur et, d'autre part, la limitation de l'échauffement de ses contacts, dans une chambre de coupure de 46 millimètres de largeur, c'est-à-dire dans un disjoncteur attribuant un volume de 70 millimètres pour le positionnement d'une paire de contact, mobile et fixe.

Selon une autre variante de construction se rapportant à un autre exemple particulier du contact mobile selon l'invention et susceptible d'être combiné avec les variantes précédemment mentionnées, les différents doigts 2 juxtaposés du contact mobile 1 présentent des dimensions sensiblement identiques au moins en section dans un plan perpendiculaire à l'axe principal des doigts 2. Cette identité de section permet d'obtenir un gain de surface d'échange de 20% par rapport à la section totale d'échange entre le contact fixe et le contact mobile de l'art antérieur qui constitué de cinq doigts 2. Un tel arrangement permet d'obtenir un accroissement des performances entre le contact mobile et le contact fixe, de sorte que, d'une part, la valeur d'ICW du disjoncteur soit en mesure d'atteindre 55 kA et que, d'autre part, la température d'échauffement soit susceptible d'être réduite de 5K par rapport aux dispositifs connus de l'art antérieur.

Selon une autre variante de construction se rapportant à un exemple particulier du contact mobile 1 selon l'invention et susceptible d'être combiné avec les variantes précédemment mentionnées, les différents doigts 2 juxtaposés du contact mobile 1 présentent des dimensions sensiblement identiques au moins en section dans un plan perpendiculaire à l'axe principal des doigts 2. Cette homogénéité de forme et de construction des différents doigts 2 entre eux permet d'obtenir une répartition similaire, sinon identique, entre les différents doigts 2 du courant électrique en déplacement dans le contact mobile 1. Les contraintes supportées au niveau de chacun des doigts 2 sont également identiques, de sorte qu'une optimisation des performances du contact mobile 1 est en mesure d'être atteinte plus facilement.

Dans le cadre de la construction du contact mobile 1 selon l'invention, au niveau des espaces interdigitaux 3, les faces 2a de chacun des deux doigts 2 de contact juxtaposés sont associées à un élément de séparation 4 respectif. Cet arrangement positionnant une paire d'éléments de séparation 4 au niveau de chaque espace interdigital 3 autorise le déplacement d'un élément de séparation 4 par rapport à un autre par frottement des surfaces respectives l'une contre l'autre dans cet espace interdigital 3. Par ailleurs, le positionnement d'une paire d'éléments de séparation 4 dans un espace interdigital 3 autorise la mise en place d'une isolation doublée entre deux doigts juxtaposés, tant au niveau thermique qu'au niveau électrique.

Selon une autre variante de construction se rapportant à un exemple spécifique de la variante de construction de l'élément de séparation 4, chacun des éléments de séparation 4 est monté fixe avec un doigt 2 respectif de sorte que chacun des éléments de séparation 4 est susceptible de frotter contre la surface de son homologue. Selon cette variante spécifique, l'espace interdigital 3 comprend un élément de séparation 4 associé à un doigt 2 respectif du contact mobile 1 de sorte que le déplacement de l'un des doigts du contact mobile 1 par rapport à son voisin juxtaposé s'opère par le glissement entre elles des surfaces des éléments de séparation 4 respectivement associés à chacun des doigts 2 qui entoure l'espace interdigital 3.

Selon une autre variante de construction se rapportant à un autre exemple spécifique de la variante de construction de l'élément de séparation 4 et susceptible d'être combiné à l'exemple précédent, au moins un élément de séparation 4 en acier inoxydable présente, selon un plan en section dans un plan perpendiculaire à l'axe principal des doigts 2, un arrangement en cavalier configuré pour être inséré contre une face interdigitale 2a d'un doigt 2 de sorte que les jambes soient positionnées au niveau de deux faces 2a opposées du doigt 2 qui présentent un bord commun avec la face interdigitale 2a. Cet arrangement de l'élément de séparation 4 sous la forme d'un cavalier permet d'apporter une isolation thermique et électrique du doigt 2 au niveau de plusieurs de ses faces. Par ailleurs, un tel arrangement en cavalier de l'élément de séparation 4 permet d'opérer un montage et un assemblage facilité de l'élément de séparation 4 avec un doigt 2 dédié du contact mobile 1 par insertion du doigt 2 entre les jambes de l'élément de séparation 4. Selon une variante spécifique de mise en œuvre, l'élément de séparation 4 est positionné sur le doigt 2 par un mécanisme de clipsage qui s'opère notamment par un pincement.

Selon une autre variante de construction se rapportant à un autre exemple spécifique de la variante de construction de l'élément de séparation 4 et susceptible d'être combiné à l'exemple précédent, au moins un élément de séparation en acier 4 inoxydable présente, selon un plan en section dans un plan perpendiculaire à l'axe principal des doigts 2, un arrangement en cavalier dont les jambes sont arrangées pour recouvrir au moins la majeure partie des faces interdigitales 2a positionnées de part et d'autre d'un même doigt 2. Un tel arrangement de l'élément de séparation 4 permet d'opérer un recouvrement d'une portion importante, voire essentielle, des surfaces latérales 2a des doigts 2 positionnées en vis-à-vis d'une surface d'un doigt homologue. Aussi, l'élément de séparation 4 tel que caractérisé permet d'opérer une isolation thermique et électrique entre deux doigts juxtaposés le long d'une portion importante de l'espace interdigital 3.

Selon une autre variante de construction se rapportant à un autre exemple spécifique de la variante de construction de l'élément de séparation 4 et susceptible d'être combiné à l'exemple précédent, au moins un bord d'une des jambes du cavalier de l'élément de séparation 4 présente un moyen de retenu 41 positionné contre une des faces du doigt 2 qui présentent un bord commun avec une face interdigitale 2a recouverte par une jambe de l'élément de séparation 4. Selon un exemple de construction, ce moyen de retenu 41 est arrangé pour coopérer avec une des faces du doigts 2 de façon à restreindre, voire bloquer, un glissement de la surface d'une jambe de l'élément de séparation 4 contre la surface interdigitale du doigt 2 contre laquelle elle se trouve en appui. Ce moyen de retenu 41 est susceptible de prendre la forme d'une patte formée par une continuité de matière avec la jambe de l'élément de séparation 4 et recourbée pour être disposée dans un plan sensiblement parallèle à la portion du cavalier qui opère la jonction entre les deux jambes. Selon un exemple spécifique de construction, la flexibilité relative des jambes du cavalier par rapport à la portion de jonction autorise ainsi une insertion du cavalier de l'élément de séparation 4 sur le doigt 2 jusqu'à ce que la patte du moyen de retenu 41 coopère avec une surface du doigt 2 opposée à la surface du doigt 2 destinée à interagir avec la portion du cavalier qui opère la jonction entre les deux jambes de l'élément de séparation 4. L'insertion du cavalier de l'élément de séparation 4 sur le doigt 2 opère alors un pincement du doigt 2 par les jambes de l'élément de séparation 4.

Selon une autre variante de construction se rapportant à un autre exemple spécifique de la variante de construction de l'élément de séparation 4 et susceptible d'être combiné à l'exemple précédent, au moins la portion de l'élément de séparation 4 positionnée contre la surface interdigitale d'un doigt présente une épaisseur dont la valeur est égale ou inférieure à 0,7 millimètre, préférentiellement une valeur de l'ordre de 0,6 millimètre.

Selon une autre variante de construction se rapportant à un autre exemple spécifique de la variante de construction de l'élément de séparation 4 et susceptible d'être combiné à l'exemple précédent, au moins un élément de séparation 4 comprend un moyen ressort configuré pour écarter deux éléments de séparation juxtaposés. Selon un premier exemple de construction de ce moyen ressort, celui-ci et réalisé par au moins un relief de l'élément de séparation 4 au niveau d'une de ses surfaces destinées à être positionnées contre une surface interdigitale d'un doigt ou dans un espace interdigital. Ce relief est susceptible de prendre la forme d'un bossage apportant une variation modérée de la planéité de la surface de l'élément de séparation 4 par rapport au plan de la surface interdigitale, de sorte que la courbure du bossage opère un écartement d'une portion de la surface de l'élément de séparation 4 par rapport au reste de la surface de l'élément de séparation en appui contre la surface interdigitale du doigt 2. Grâce à l'élasticité de la matière de l'élément de séparation 4, la courbure du bossage autorise une certaine souplesse dans sa déformation de façon à réaliser un moyen ressort d'une façon similaire à celle d'une rondelle Belleville intégrée dans une portion de l'élément de séparation 4. Selon un second exemple de réalisation, le moyen ressort est réalisé par une rondelle Belleville associée à une portion de surface de l'élément de séparation 4 destiné à être positionnée dans un espace interdigital.

Selon une autre variante de construction se rapportant à un autre exemple spécifique de la variante de construction de l'élément de séparation 4 et susceptible d'être combiné aux exemples précédents, la surface d'au moins un élément de séparation 4 en appui contre la face interdigitale d'un doigt 2 présente une forme et des dimensions sensiblement identiques à une portion majoritaire de la surface de la face interdigitale du doigt 2 contre laquelle l'élément de séparation 4 est positionné. Une telle similarité de surface permet d'opérer un contact optimisé en appui de l'élément de séparation 4 contre la face interdigitale d'un doigt 2, de façon à assurer un maintien du doigt 2 du contact mobile 1 selon l'orientation de son axe le long d'une portion la plus importante.

Selon une autre variante de construction se rapportant à un exemple particulier du contact mobile 1 selon l'invention et susceptible d'être combiné avec les variantes précédemment mentionnées, le contact mobile 1 est associé à un axe rectiligne de pivot 5 traversant monté au travers de trous traversants 10, 14 portés par chacun des doigts 2 du contact mobile 1 et des éléments de séparation 4 associés. Cet axe rectiligne de pivot 5 définit l'axe de pivotement de chacun des doigts 2 du contact mobile 1 dans le cadre de son fonctionnement pour écarter le contact mobile 1 du contact fixe en cas de surcharge ou de surtension électrique le long du circuit sur lequel le disjoncteur qui intègre les contacts, mobile et fixe, se trouve positionné. Selon un exemple d'arrangement, lorsque les doigts du contact mobile 1 sont associés à des éléments de séparation 4 comprenant un ou plusieurs moyens ressort, ces trous traversants 14 sont centrés sur ces moyens ressort. Par exemple, lorsque les moyens ressorts prennent la forme d'un bossage courbé, le trou traversant 14 est centré sur le bossage de sorte que l'arrangement du bossage apparaît similaire à une rondelle Belleville intégrée dans une portion de l'élément de séparation 4 et traversée par l'axe rectiligne de pivot 5.

Selon une autre variante de construction se rapportant à un exemple particulier du contact mobile 1 selon l'invention, le contact mobile 1 comprend également au moins un séparateur 40 en acier inoxydable positionné contre la face opposée à la face interdigitale d'un doigt 2 en extrémité du contact mobile 1. Ce séparateur 40 est destiné à être positionné au niveau de l'une des extrémités latérales du contact mobile 1, contre les surfaces latérales des doigts 2 du contact mobile 1 positionnés en extrémités et qui ne correspondent pas à des surfaces interdigitales. Ces séparateurs 40 positionnés en extrémités remplissent ainsi une fonction similaire à celle des éléments de séparation 4 interdigitaux en assurant une séparation entre, d'une part, une surface latérale d'un doigt 2 du contact mobile 1 positionné en extrémité et, d'autre part, une surface d'une structure porteuse du mécanisme de coupure qui intègre le contact mobile 1 de l'invention. Il convient de relever que ce séparateur 40 positionné en extrémité latérale de contact mobile 1 est susceptible d'être formée par la jambe du cavalier d'un élément de séparation 4 monté sur un doigt positionné en extrémité du contact mobile 1.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention décrite dans les revendications.

## Revendications

1. Contact mobile (1) configuré pour être intégré dans un disjoncteur en appui contre un contact fixe à proximité d'une chambre de coupure, le contact mobile présentant la forme de plusieurs doigts (2) juxtaposés de façon sensiblement parallèle et alignée entre eux et réunis par une de leurs extrémités (2a) à un tronc commun (2b), les espaces interdigitaux (3) séparant les surfaces respectives de deux doigts (2) juxtaposés du contact mobile (1) présentent une largeur d'écartement dont la valeur est égale ou inférieure à 1,3 millimètre, **caractérisé en ce que**, d'une part, au niveau des espaces interdigitaux (3), les faces (2a) de chacun des deux doigts (2) de contact juxtaposés sont associées à un élément de séparation (4) respectif et que, d'autre part, chacun des éléments de séparation (4) est monté fixe avec un doigt (2) respectif de sorte que chacun des éléments de séparation (4) est susceptible de frotter contre la surface de son homologue.

2. Contact mobile (1) selon la revendication 1, **caractérisé en ce que** le contact mobile (1) comprend au moins six doigts (2) de contact respectivement associés à au moins un élément de séparation (4) positionné au niveau des espaces interdigitaux (3) séparant deux doigts (2) juxtaposés, l'élément de séparation (4) présentant une résistivité supérieure ou égale à 70×10⁻⁸ Ω.m (Ohms mètres).

3. Contact mobile (1) selon une des revendications précédentes, **caractérisé en ce que** les différents doigts (2) juxtaposés du contact mobile (1) présentent des dimensions sensiblement identiques au moins en section dans un plan perpendiculaire à l'axe principal des doigts (2).

4. Contact mobile (1) selon une des revendications précédentes, **caractérisé en ce que** au moins un élément de séparation (4) en acier inoxydable présente, selon un plan en section dans un plan perpendiculaire à l'axe principal des doigts (2), un arrangement en cavalier configuré pour être inséré contre une face interdigitale (2a) d'un doigt (2) de sorte que les jambes soient positionnées au niveau de deux faces (2a) opposées du doigt (2) qui présentent un bord commun avec la face interdigitale (2a).

5. Contact mobile (1) selon une des revendications précédentes, **caractérisé en ce que** au moins un élément de séparation en acier (4) inoxydable présente, selon un plan en section dans un plan perpendiculaire à l'axe principal des doigts (2), un arrangement en cavalier dont les jambes sont arrangées pour recouvrir au moins la majeure partie des faces interdigitales (2a) positionnées de part et d'autre d'un même doigt (2).

6. Contact mobile (1) selon une des revendications 4 ou 5, **caractérisé en ce que** au moins un bord d'une des jambes du cavalier de l'élément de séparation (4) présente un moyen de retenu (41) positionné contre une des faces du doigt (2) qui présentent un bord commun avec une face interdigitale (2a) recouverte par une jambe de l'élément de séparation (4).

7. Contact mobile (1) selon une des revendications précédentes, **caractérisé en ce que**, au moins la portion de l'élément de séparation (4) positionnée contre la surface interdigitale d'un doigt présente une épaisseur dont la valeur est égale ou inférieure à 0,7 millimètre.

8. Contact mobile (1) selon une des revendications précédentes, **caractérisé en ce que** au moins un élément de séparation (4) comprend un moyen ressort configuré pour écarter deux éléments de séparation (4) juxtaposés.

9. Contact mobile (1) selon une des revendications précédentes, **caractérisé en ce que** la surface d'au moins un élément de séparation (4) en appui contre la face interdigitale d'un doigt (2) présente une forme et des dimensions sensiblement identiques à une portion majoritaire de la surface de la face interdigitale du doigt (2) contre laquelle l'élément de séparation (4) est positionné.

10. Contact mobile (1) selon une des revendications précédentes, **caractérisé en ce que**, le contact mobile (1) est associé à un axe rectiligne de pivot (5) traversant monté au travers de trous traversants (10, 14) portés par chacun des doigts (2) du contact mobile (1) et des éléments de séparation (4) associés.

11. Contact mobile (1) selon une des revendications précédentes, **caractérisé en ce que** le contact mobile (1) comprend également au moins un séparateur (40) en acier inoxydable positionné contre la face opposée à la face interdigitale d'un doigt en extrémité du contact mobile (1).

## Patentansprüche

1. Beweglicher Kontakt (1), der dazu konfiguriert ist, in einen Schutzschalter anliegend an einen festen Kontakt in der Nähe einer Schaltkammer integriert zu sein, wobei der bewegliche Kontakt die Form mehrerer Finger (2) aufweist, die im Wesentlichen parallel und zueinander ausgerichtet nebeneinander liegen und durch eines ihrer Enden (2a) mit einem gemeinsamen Rumpf (2b) verbunden sind, wobei die Interdigitalräume (3), die die jeweiligen Oberflächen von zwei nebeneinander liegenden Fingern (2) des beweglichen Kontakts (1) trennen, eine Spaltbreite aufweisen, deren Wert gleich oder kleiner als 1,3 Millimeter ist, **dadurch gekennzeichnet, dass** einerseits an den Interdigitalräumen (3) die Flächen (2a) jedes der zwei nebeneinander liegenden Kontaktfinger (2) mit einem jeweiligen Trennelement (4) assoziiert sind und dass andererseits jedes der Trennelemente (4) fest an einem jeweiligen Finger (2) angebracht ist, sodass jedes der Trennelemente (4) an der Oberfläche seines Gegenstücks reiben kann.

2. Beweglicher Kontakt (1) nach Anspruch 1, **dadurch gekennzeichnet, dass** der bewegliche Kontakt (1) mindestens sechs Kontaktfinger (2) beinhaltet, die jeweils mit mindestens einem Trennelement (4) assoziiert sind, das an den Interdigitalräumen (3), die zwei nebeneinander liegende Finger (2) trennen, positioniert ist, wobei das Trennelement (4) einen spezifischen Widerstand größer oder gleich 70×10⁻⁸ Ω.m (Ohm-Meter) aufweist.

3. Beweglicher Kontakt (1) nach einem der vorhergehenden Ansprüche, **dadurch gekennzeichnet, dass** die unterschiedlichen nebeneinander liegenden Finger (2) des beweglichen Kontakts (1) in einer zu der Hauptachse der Finger (2) senkrechten Ebene mindestens vom Querschnitt her im Wesentlichen identische Abmessungen aufweisen.

4. Beweglicher Kontakt (1) nach einem der vorhergehenden Ansprüche, **dadurch gekennzeichnet, dass** mindestens ein Trennelement (4) aus Edelstahl gemäß einer Querschnittsebene in einer zu der Hauptachse der Finger (2) senkrechten Ebene eine reiterförmige Anordnung aufweist, die dazu konfiguriert ist, an einer Interdigitalfläche (2a) eines Fingers (2) eingefügt zu werden, sodass die Beine an zwei entgegengesetzten Flächen (2a) des Fingers (2), die einen gemeinsamen Rand mit der Interdigitalfläche (2a) aufweisen, positioniert sind.

5. Beweglicher Kontakt (1) nach einem der vorhergehenden Ansprüche, **dadurch gekennzeichnet, dass** mindestens ein Trennelement (4) aus Edelstahl gemäß einer Querschnittsebene in einer zu der Hauptachse der Finger (2) senkrechten Ebene eine reiterförmige Anordnung aufweist, deren Beine so eingerichtet sind, dass sie mindestens den überwiegenden Teil der Interdigitalflächen (2a), die zu beiden Seiten eines gleichen Fingers (2) positioniert sind, bedecken.

6. Beweglicher Kontakt (1) nach einem der Ansprüche 4 oder 5, **dadurch gekennzeichnet, dass** mindestens ein Rand eines der Beine des Reiters des Trennelements (4) ein Haltemittel (41) aufweist, das an einer der Flächen des Fingers (2) positioniert ist, die einen gemeinsamen Rand mit einer Interdigitalfläche (2a) aufweisen, die von einem Bein des Trennelements (4) bedeckt wird.

7. Beweglicher Kontakt (1) nach einem der vorhergehenden Ansprüche, **dadurch gekennzeichnet, dass** mindestens der Abschnitt des Trennelements (4), der an der Interdigitaloberfläche eines Fingers positioniert ist, eine Dicke aufweist, deren Wert gleich oder kleiner als 0,7 Millimeter ist.

8. Beweglicher Kontakt (1) nach einem der vorhergehenden Ansprüche, **dadurch gekennzeichnet, dass** mindestens ein Trennelement (4) ein Federmittel aufweist, das dazu konfiguriert ist, zwei nebeneinander liegende Trennelemente (4) zu spreizen.

9. Beweglicher Kontakt (1) nach einem der vorhergehenden Ansprüche, **dadurch gekennzeichnet, dass** die Oberfläche mindestens eines Trennelements (4), das an der Interdigitalfläche eines Fingers (2) anliegt, eine Form und Abmessungen aufweist, die zu einem überwiegenden Abschnitt der Oberfläche der Interdigitalfläche des Fingers (2), an der das Trennelement (4) positioniert ist, identisch sind.

10. Beweglicher Kontakt (1) nach einem der vorhergehenden Ansprüche, **dadurch gekennzeichnet, dass** der bewegliche Kontakt (1) mit einer geradlinigen durchgehenden Schwenkachse (5) assoziiert ist, die durch Durchgangsbohrungen (10, 14) hindurch montiert ist, die von jedem der Finger (2) des beweglichen Kontakts (1) und der assoziierten Trennelemente (4) getragen werden.

11. Beweglicher Kontakt (1) nach einem der vorhergehenden Ansprüche, **dadurch gekennzeichnet, dass** der bewegliche Kontakt (1) ferner mindestens einen Trennkörper (40) aus Edelstahl beinhaltet, der an der zu der Interdigitalfläche entgegengesetzten Fläche eines Fingers am Ende des beweglichen Kontakts (1) positioniert ist.

## Claims

1. Movable contact (1) configured to be built into a circuit breaker bearing against a static contact close to an arcing chamber, the movable contact having the form of several substantially parallel juxtaposed fingers (2) aligned with one another and joined at one of the ends (2a) thereof to a common trunk (2b), the inter-digital spaces (3) separating the respective surfaces of two juxtaposed fingers (2) of the movable contact (1) have a gap width equal to or less than 1.3 mm, **characterized in that**, on one hand, in the inter-digital spaces (3), the faces (2a) of each of the two juxtaposed contact fingers (2) are associated with a respective separating element (4) and, on the other hand, each of the separating elements (4) is mounted fixedly with a respective finger (2) such that each of the separating elements (4) is able to rub against the surface of its counterpart.

2. Movable contact (1) according to Claim 1, **characterized in that** the movable contact (1) comprises at least six contact fingers (2) respectively associated with at least one separating element (4) positioned in the inter-digital spaces (3) separating two juxtaposed fingers (2), the separating element (4) having a resistivity equal to or greater than 70×10⁻⁸ Ω·m (ohm-metre).

3. Movable contact (1) according to either of the preceding claims, **characterized in that** the different juxtaposed fingers (2) of the movable contact (1) have substantially identical dimensions at least in section in a plane perpendicular to the main axis of the fingers (2).

4. Movable contact (1) according to one of the preceding claims, **characterized in that** at least one separating element (4) made of stainless steel has, in a plane in section in a plane perpendicular to the main axis of the fingers (2), a rider arrangement designed to be inserted against an inter-digital face (2a) of a finger (2) so that the legs are positioned on two opposing faces (2a) of the finger (2) that have a common edge with the inter-digital face (2a).

5. Movable contact (1) according to one of the preceding claims, **characterized in that** at least one separating element (4) made of stainless steel has, in a plane in section in a plane perpendicular to the main axis of the fingers (2), a rider arrangement in which the legs are arranged to cover at least the majority of the inter-digital faces (2a) positioned on both sides of a given finger (2).

6. Movable contact (1) according to either of Claims 4 and 5, **characterized in that** at least one edge of one of the legs of the rider of the separating element (4) has a retaining means (41) positioned against one of the faces of the finger (2) that has a common edge with an inter-digital face (2a) covered by a leg of the separating element (4).

7. Movable contact (1) according to one of the preceding claims, **characterized in that** at least the portion of the separating element (4) positioned against the inter-digital surface of a finger has a thickness equal to or less than 0.7 mm.

8. Movable contact (1) according to one of the preceding claims, **characterized in that** at least one separating element (4) comprises a spring means designed to separate two juxtaposed separating elements (4).

9. Movable contact (1) according to one of the preceding claims, **characterized in that** the surface of at least one separating element (4) bearing against the inter-digital face of a finger (2) has a shape and dimensions substantially identical to a majority portion of the surface of the inter-digital face of the finger (2) against which the separating element (4) is positioned.

10. Movable contact (1) according to one of the preceding claims, **characterized in that** the movable contact (1) is associated with a rectilinear pivot through-pin (5) mounted in through-holes (10, 14) in each of the fingers (2) of the movable contact (1) and the related separating elements (4).

11. Movable contact (1) according to one of the preceding claims, **characterized in that** the movable contact (1) further comprises at least one separator (40) made of stainless steel positioned against the face opposite the inter-digital face of a finger at an end of the movable contact (1).
